# FASCICULE DE BREVET EUROPEEN

(11) **EP 0 919 957 B1**
(45) Date de publication et mention de la délivrance du brevet: **30.01.2002**
(21) Numéro de dépôt: 98402845.6
(22) Date de dépôt: 17.11.1998
(51) Int. Cl.: G07B 17/02

(54) **Dispositif d'impression de donnée d'information sur des articles de courrier**
Vorrichtung zum Drucken von Informationsdaten auf Poststücke
Apparatus for printing information data on postal items

(30) Priorité: 28.11.1997 FR 9714996
(43) Date de publication de la demande: 02.06.1999
(73) Titulaire: NEOPOST INDUSTRIE, F-92220 Bagneux (FR)
(72) Inventeur: Charropin, Pascal, 78110 Le Vesinet (FR); Buathier, Alain, 95160 Montmorency (FR)
(74) Mandataire: David, Alain

(56) Documents cités:
- EP-A- 0 154 972
- EP-A- 0 571 061
- WO-A-97/14117
- US-A- 5 654 893

## Description

### Domaine de l'invention

La présente invention concerne le domaine du traitement de courrier et plus particulièrement celui des machines à affranchir. Elle se rapporte à un dispositif permettant l'impression sur un article de courrier de données d'information variables autres que l'empreinte postale elle-même.

### Art antérieur

Les machines à affranchir sont bien connues de l'homme de l'art. Elles comportent notamment classiquement des moyens d'impression pour imprimer une empreinte postale sur un article de courrier délivré par la machine à affranchir. Ces moyens d'impression peuvent être mécaniques du type à tambour rotatif ou à plateau mobile, ou bien encore électroniques par exemple à jet d'encre. La demande de brevet européen EP 0 605 310 au nom de la demanderesse montre de tels moyens mécaniques d'impression à tambour rotatif permettant, au niveau de l'empreinte postale d'un article de courrier, une impression complémentaire relative au service d'acheminement, ou transporteur, de cet article. Ces moyens mécaniques sont toutefois très peu adaptés à l'impression de données externes à l'empreinte postale et en outre fortement variables.

Un autre exemple d'impression de données complémentaires non postales est illustré par la demande internationale WO-A-9714117.

### Définition et objet de l'invention

La présente invention a pour objet de remédier à cet inconvénient en proposant une machine à affranchir comprenant des moyens d'impression pour imprimer une empreinte postale sur un article de courrier, ces moyens d'impression permettant en outre l'impression dans au moins une zone externe à l'empreinte postale de données d'information complémentaires, et un processeur destiné à commander les moyens d'impression et relié à une horloge-calendrier pour recevoir une date courante et à une mémoire d'événement pour recevoir une date d'événement et un message associé, ledit processeur étant programmé pour provoquer l'impression sur l'article de courrier dans ladite zone externe à l'empreinte postale du message correspondant à une date d'événement donnée lorsque cette date d'événement correspond à la date courante délivrée par l'horloge-calendrier.

Par cette structure spécifique, il est possible de rappeler la date de tout événement ayant quelque importance pour l'utilisateur ou ses clients.

En outre, la zone affectée au message associé est démarquée de la zone réservée à l'empreinte postale, ce qui en facilite la lecture.

Avantageusement, le processeur est programmé pour provoquer l'impression du message correspondant à une date d'événement donnée à partir d'un nombre (N) de jours prédéterminé avant cette date d'événement.

Cette machine à affranchir comporte en outre un clavier et un écran d'affichage et le processeur est programmé pour permettre la mémorisation dans la mémoire d'événement d'un message particulier et de la date d'événement correspondant saisis préalablement au clavier et visualisé pour contrôle à l'écran d'affichage. Ainsi, par exemple, des messages plus personnels comme des dates anniversaires peuvent être entrées dans la machine.

De préférence, le nombre (N) de jours prédéterminé est défini au moyen du clavier.

Dans un mode de réalisation préférentiel, les moyens d'impression sont du type à jet d'encre. De même, la mémoire d'événement est avantageusement du type mémoire flash.

Selon un exemple de réalisation avantageux, la mémoire d'événement comporte une première zone mémoire pour le stockage des dates d'événement et une seconde zone mémoire pour le stockage des messages alphanumériques correspondant à ces dates d'événement. Cette seconde zone mémoire est accessible au travers de ladite première zone mémoire. En outre, elle comporte une partie de mémoire accessible directement par le processeur et destinée à recevoir des données déterminées d'informations utilitaires devant être imprimées sur l'article de courrier. Ces données d'informations utilitaires sont choisies au moins parmi les informations suivantes : Facture, Devis, Personnel, Ne pas ouvrir, A remettre en mains propres, Urgent, Confidentiel, Fragile.

### Brève description des dessins

D'autres caractéristiques et avantages de la présente invention ressortiront mieux de la description suivante, faite à titre indicatif et non limitatif, en regard des dessins annexés, sur lesquels:
- la figure 1 montre schématiquement l'architecture d'un dispositif d'impression de données d'information sur un article de courrier selon l'invention, et
- la figure 2 est un organigramme de fonctionnement du dispositif de la figure 1.

### Description détaillée d'un mode de réalisation préférentiel

Sur la figure 1, une machine à affranchir comporte des moyens d'impression 1 pour imprimer une empreinte postale 2 sur un article de courrier 3 se déplaçant, dans une direction D, devant ces moyens d'impression. Classiquement, cette empreinte postale comporte un timbre d'affranchissement 2A, une date d'affranchissement 2B et un logo ou une flamme publicitaire 2C. Eventuellement, une indication 2D du type de transporteur peut aussi être présente au niveau de l'empreinte postale.

Les moyens d'impression peuvent être constitués d'un tambour rotatif équipé de molettes d'impression servant à imprimer des symboles prédéterminés. Toutefois, avec ce type d'impression mécanique, ces symboles ne peuvent être qu'en nombres restreints, ce qui limite en pratique ce type d'impression à l'empreinte postale elle même. Aussi, dans l'exemple illustré, ces moyens d'impression sont choisis de type électronique, avantageusement à jet d'encre et ils assurent à la fois l'impression de l'empreinte postale elle même et de données d'information complémentaires. Bien entendu, il peut être aussi envisagé de combiner un type d'impression mécanique pour l'empreinte postale et un type d'impression électronique pour les seules informations complémentaires.

Selon la présente invention, il est prévu un dispositif de commande de l'impression qui comporte un processeur 4 connecté d'une part à une horloge-calendrier 5 pour recevoir une information représentative de la date courante et d'autre part à une mémoire d'événement 6 pour recevoir une date d'événement emmagasinée dans cette mémoire et un message particulier qui lui est associé. Ces messages sont constitués par des informations d'agrément ou de fantaisie telles que par exemple «Pensez à la Saint Valentin », « Bientôt la fête des Mères », « N'oubliez pas Halloween » ou bien des informations plus générales comme « Passage à l'EURO au 1^{er} janvier pensez à prévenir votre SAV» ou « Dernier jour pour le paiement de la taxe d'habitation » par exemple. Cette mémoire est avantageusement de type flash telle que la mémoire référencée AM29F040 de la société américaine AMD. Elle peut comporter deux zones mémoires distinctes ou bien encore être constituée par deux mémoires indépendantes l'une de l'autre : une première mémoire 60 contenant les seules données numériques relatives aux dates d'événement, et une seconde mémoire 62 contenant les messages alphanumériques associés. L'accès à cette seconde mémoire est par exemple effectuée classiquement au moyen d'un pointeur depuis la première mémoire. Selon une variante de réalisation avantageuse, il est possible de prévoir que la seconde mémoire 62 comporte, outre les messages précités contenus dans une partie 62a de cette mémoire, des données d'informations utilitaires telles que : Facture, Devis, Personnel, Ne pas ouvrir, A remettre en mains propres, Urgent, Confidentiel, Fragile, etc. contenues dans une seconde partie 62b de cette mémoire et qui, ne comportant pas de liaison avec la première mémoire 60, sont accessibles directement par le processeur 4. Le processeur est en outre relié aux moyens d'impression 1 au travers d'une interface 7 de type connue qui sert à configurer ces moyens en fonction des ordres délivrés par le processeur.

Un clavier 8 et un écran d'affichage 9 sont également connectés de façon classique au processeur 4 pour permettre à l'utilisateur de modifier les données contenues dans la mémoire d'événement 6, et notamment de pouvoir y insérer des dates en référence à des événements personnels comme des dates anniversaires. Il lui est également possible de faire apparaître à l'écran 9 les diverses données utilitaires pour choisir l'une d'entre elles au moyen du clavier 8 afin d'en permettre l'impression sur l'article de courrier 3.

Le processeur est programmé pour provoquer l'impression du message correspondant à une date d'événement donnée lorsque cette date d'événement correspond à la date courante délivrée par l'horloge-calendrier. Cette impression peut aussi être validée un nombre de jours (N) déterminé avant la date d'événement. Bien entendu, l'impression du message est interrompu lorsque l'événement en question a cessé.

L'impression est effectuée sur l'article de courrier 3 dans une zone externe à l'empreinte postale 2, par exemple au niveau d'une zone 10 immédiatement sous cette empreinte, mais distincte de la zone d'adresse 11 de l'article de courrier. De même, si l'utilisateur a demandé au clavier 8 l'impression d'une donnée utilitaire, celle-ci est alors effectuée dans une zone externe à l'empreinte postale 2 et de préférence dans une zone 12 située dans une partie supérieure gauche de l'article de courrier distincte de la zone d'adresse 11 et de la zone d'impression du message d'événement 10.

Le fonctionnement du processeur est illustré par la figure 2. Après une phase d'initialisation 100 dans laquelle l'horloge-calendrier est mise à jour ainsi que le pointeur de la mémoire d'événement et dans laquelle le nombre N est fixé initialement, par exemple à 10, le processeur lit la date courante délivrée par l'horloge-calendrier (étape 102) et dans une étape suivante 104 scrute le clavier pour déterminer si une touche de celui-ci a été actionnée. Trois types d'actions de l'utilisateur sont envisageables. Il peut s'agir premièrement, dans une étape 106, de modifier la valeur du nombre N fixé lors de la phase d'initialisation pour décider de la fréquence d'apparition d'un message avant la date d'événement correspondante. Il peut s'agir aussi, dans une étape 108, d'ajouter dans la mémoire d'événement un message supplémentaire (bien entendu, une fonction de suppression de messages peut aussi être mise en oeuvre). Enfin, il s'agit, dans une étape 110, de décider de l'impression sur l'article de courrier devant être affranchi d'une donnée utilitaire, par exemple « Confidentiel » comme l'illustre la figure 1. Les actions correspondantes à la demande de l'utilisateur ayant été effectuées, le processeur est placé, dans une étape 112, dans un mode d'attente d'un ordre d'impression. Lorsque cet ordre est reçu, il vérifie dans une étape 114 si la date courante correspond (au plus à N jours près) à une date mémorisée dans la mémoire d'événement. En cas de réponse positive, il commande alors l'impression du message correspondant à la date d'événement en sus de l'empreinte postale, par exemple le message illustré figure 1 « Passage à l'EURO le 1^{er} janvier pensez à prévenir votre SAV » (étape 116). Dans le cas contraire, seule l'empreinte postale est imprimée (étape 118). L'impression terminée, le processeur retourne dans l'étape 102 de lecture de la date courante en attente d'une action éventuelle sur le clavier et d'un nouvel ordre d'impression.

## Revendications

1. Machine à affranchir comprenant des moyens d'impression (1) pour imprimer une empreinte postale (2) sur un article de courrier, lesdits moyens d'impression permettant en outre l'impression dans au moins une zone externe à l'empreinte postale de données d'information complémentaires, et un processeur (4) destiné à commander les moyens d'impression et relié à une horloge-calendrier (5) pour recevoir une date courante, **caractérisée en ce qu'**elle comporte en outre une mémoire d'événement (6) reliée audit processeur pour recevoir une date d'événement et un message associé, ledit processeur (4) étant programmé pour provoquer l'impression sur l'article de courrier dans ladite zone externe à l'empreinte postale du message correspondant à une date d'événement donnée lorsque cette date d'événement correspond à la date courante délivrée par l'horloge-calendrier.

2. Machine à affranchir selon la revendication 1, **caractérisée en ce que** ledit processeur (4) est programmé pour provoquer l'impression du message correspondant à une date d'événement donnée à partir d'un nombre (N) de jours prédéterminé avant cette date d'événement.

3. Machine à affranchir selon la revendication 1, **caractérisée en ce qu'**elle comporte en outre un clavier (8) et un écran d'affichage (9) et **en ce que** ledit processeur (4) est programmé pour permettre la mémorisation dans la mémoire d'événement (6) d'un message particulier et de la date d'événement correspondant saisis préalablement au clavier et visualisé pour contrôle à l'écran d'affichage.

4. Machine à affranchir selon la revendication 2 et la revendication 3, **caractérisée en ce que** ledit nombre (N) de jours prédéterminé est défini au moyen dudit clavier (8).

5. Machine à affranchir selon l'une quelconque des revendications 1 à 4, **caractérisée en ce que** lesdits moyens d'impression (1) sont du type à jet d'encre.

6. Machine à affranchir selon l'une quelconque des revendications 1 à 4, **caractérisée en ce que** ladite mémoire d'événement (6) est du type mémoire flash.

7. Machine à affranchir selon l'une quelconque des revendications 1 à 4, **caractérisée en ce que** ladite mémoire d'événement (6) comporte une première zone mémoire (60) pour le stockage des dates d'événement et une seconde zone mémoire (62) pour le stockage des messages alphanumériques correspondant à ces dates d'événement.

8. Machine à affranchir selon la revendication 7, **caractérisée en ce que** ladite seconde zone mémoire (62) est accessible au travers de ladite première zone mémoire (60).

9. Machine à affranchir selon la revendication 8, **caractérisée en ce que** ladite seconde zone mémoire (62) comporte en outre une partie de mémoire (62b) accessible directement par le processeur (4) et destinée à recevoir des données déterminées d'informations utilitaires devant être imprimées sur l'article de courrier.

10. Machine à affranchir selon la revendication 9, **caractérisée en ce que** lesdites données d'informations utilitaires sont choisies au moins parmi les informations suivantes : Facture, Devis, Personnel, Ne pas ouvrir, A remettre en mains propres, Urgent, Confidentiel, Fragile.

## Claims

1. A postage meter including print means (1) for printing a postage imprint (2) on a mail item, said print means further enabling supplementary information data to be printed in at least one zone outside the postage imprint, and a processor (4) designed to control the print means and connected to a date clock (5) for the purpose of receiving a current date, said postage meter being **characterised in that** it further includes an event memory (6) connected to said processor for the purpose of receiving an event date and an associated message, said processor (4) being programmed to cause the message corresponding to a given event date to be printed on the mail item in said zone outside the postage imprint when said event date corresponds to the current date delivered by the date clock.

2. A postage meter according to claim 1, **characterised in that** said processor (4) is programmed to cause the message corresponding to a given event date to be printed starting from a predetermined number (N) of days before said event date.

3. A postage meter according to claim 1, **characterised in that** it further includes a keyboard (8) and a display screen (9), and **in that** said processor (4) is programmed to enable a particular message and the corresponding event date to be stored in the event memory (6) after they have been input by means of the keyboard and displayed for checking purposes on the display screen.

4. A postage meter according to claim 2 and claim 3, **characterised in that** said predetermined number (N) of days is defined by means of said keyboard (8).

5. A postage meter according to any one of claims 1 to 4, **characterised in that** said print means (1) are of the ink-jet type.

6. A postage meter according to any one of claims 1 to 4, **characterised in that** said event memory (6) is of the flash memory type.

7. A postage meter according to any one of claims 1 to 4, **characterised in that** said event memory (6) comprises a first memory zone (60) for storing the event dates, and a second memory zone (62) for storing the alphanumeric messages corresponding to these event dates.

8. A postage meter according to claim 7, **characterised in that** said second memory zone (62) is accessible via said first memory zone (60).

9. A postage meter according to claim 8, **characterised in that** said second memory zone (62) further includes a memory portion (62b) accessible directly from the processor (4), and serving to receive determined items of utility information data to be printed on the mail item.

10. A postage meter according to claim 9, **characterised in that** said items of utility information data are at least chosen from the following: "Invoice", "Estimate", "Private", "Do not open", "To be delivered personally", "Urgent", "Confidential", and "Fragile".

## Patentansprüche

1. Frankiermaschine mit Mitteln (1) zum Druck eines Frankierstempels (2) auf einem Poststück, wobei die Druckmittel außerdem den Druck von zusätzlichen Angaben in mindestens einer Zone außerhalb der Zone des Frankierstempels ermöglichen, und mit einem Prozessor (4), der die Druckmittel steuern soll und an eine Kalenderschaltung zum Empfang eines aktuellen Datums angeschlossen ist, **dadurch gekennzeichnet, daß** sie weiter einen Ereignisspeicher (6) aufweist, der an den Prozessor angeschlossen ist und ein Ereignisdatum und eine zugeordnete Nachricht empfangen kann, wobei der Prozessor (4) so programmiert ist, daß er den Druck der Nachricht entsprechend einem gegebenen Ereignisdatum auf dem Poststück in einer Zone außerhalb des Frankierstempels vornimmt, wenn dieser Ereignisdatum dem aktuellen Datum entspricht, das von der Kalenderschaltung geliefert wird.

2. Frankiermaschine nach Anspruch 1, **dadurch gekennzeichnet, daß** der Prozessor (4) so programmiert ist, daß er den Druck der Nachricht entsprechend einem gegebenen Ereignisdatum ab einer vorbestimmten Anzahl (N) von Tagen vor diesem Ereignisdatum bewirkt.

3. Frankiermaschine nach Anspruch 1, **dadurch gekennzeichnet, daß** sie außerdem eine Tastatur (8) und ein Anzeigefeld (9) enthält und daß der Prozessor (4) so programmiert ist, daß er die Speicherung einer bestimmten Nachricht und des zugeordneten Ereignisdatums im Ereignisspeicher (6) erlaubt, die vorher über die Tastatur eingegeben und auf dem Anzeigefeld zur Kontrolle angezeigt worden sind.

4. Frankiermaschine nach Anspruch 2 und 3, **dadurch gekennzeichnet, daß** die vorbestimmte Anzahl (N) von Tagen über die Tastatur (8) definiert wird.

5. Frankiermaschine nach einem beliebigen der Ansprüche 1 bis 4, **dadurch gekennzeichnet, daß** die Druckmittel (1) vom Tintenstrahltyp sind.

6. Frankiermaschine nach einem beliebigen der Ansprüche 1 bis 4, **dadurch gekennzeichnet, daß** der Ereignisspeicher (6) ein Flash-Speicher ist.

7. Frankiermaschine nach einem beliebigen der Ansprüche 1 bis 4, **dadurch gekennzeichnet, daß** der Ereignisspeicher (6) eine erste Speicherzone (60) zur Speicherung der Ereignisdaten und eine zweite Speicherzone (62) zur Speicherung der alphanumerischen Nachrichten aufweist, die dem jeweiligen Ereignisdatum entsprechen.

8. Frankiermaschine nach Anspruch 7, **dadurch gekennzeichnet, daß** die zweite Speicherzone (62) über die erste Speicherzone (60) zugänglich ist.

9. Frankiermaschine nach Anspruch 8, **dadurch gekennzeichnet, daß** die zweite Speicherzone (62) außerdem einen Speicherbereich (62b) aufweist, zu dem der Prozessor (4) unmittelbar Zugang hat und der zur Speicherung der besonderen Nutzinformationen bestimmt ist, die auf das Poststück zu drucken sind.

10. Frankiermaschine nach Anspruch 9, **dadurch gekennzeichnet, daß** die Nutzinformationen zumindest unter den folgenden Informationen ausgewählt werden: RECHNUNG, KOSTENVORANSCHLAG, PERSÖNLICH, NICHT ÖFFNEN, EIGENHÄNDIG, EILIG, VERTRAULICH, ZERBRECHLICH.
